# EUROPÄISCHE PATENTSCHRIFT

(11) **EP 0 164 313 B1**
(45) Veröffentlichungstag und Bekanntmachung des Hinweises auf die Patenterteilung: **19.11.1987**
(21) Anmeldenummer: 85810229.6
(22) Anmeldetag: 15.05.1985
(51) Int. Cl.: F42B 3/12

(54) **Polkörper für eine elektrische Zündvorrichtung, Verfahren zu dessen Herstellung und dessen Verwendung**
Pole body for an electric igniter, method for its manufacture and its application
Corps polaire pour un allumeur électrique, son procédé de fabrication et son application

(30) Priorität: 24.05.1984 CH 2548/84
(43) Veröffentlichungstag der Anmeldung: 11.12.1985
(73) Patentinhaber: Ems-Inventa AG, 8039 Zürich (CH)
(72) Erfinder: Wittwer, Alfred, CH-8172 Niederglatt (CH)
(74) Vertreter: Herrmann, Peter Johannes

## Beschreibung

Die Erfindung betrifft einen Polkörper für eine elektrische Zündvorrichtung, bestehend aus einem isolierenden Trägerelement, auf welchem eine Metallschicht wenigstens eine Zündbrücke bildet, ein Verfahren zu dessen Herstellung und dessen Verwendung.

Polkörper für elektrische Zündvorrichtungen der eingangs geschilderten Art sind bekannt (DE-A-2 840 738). In dieser Ausführung ragen beide Pole in eine leitende Metallschicht, wobei der eine Pol durch einen in die mit dem Initialsprengstoff in Berührung stehende Metallschicht mit einer isolierenden Aussparung umgeben ist. Zwischen den Enden der spiralförmigen Aussparung wirkt eine ebene Metallfläche als Zündbrücke. Solche Aussparungen werden in einfacher Weise mittels eines Laserstrahls erzeugt.

Es ist auch eine elektrische Zündvorrichtung bekannt (DE-A-2 816 300), in welcher eine Zündbrücke durch eine kreisförmige Aussparung auf einer ebenen Metallfläche angebracht ist.

Dünne Zündbrücken dieser Art haben sich im allgemeinen für elektrische Zünder mit extrem kurzen Zündzeiten gut bewährt, haben jedoch den Nachteil, dass ihre Herstellung durch den Einsatz von Laserstrahlen, verursacht durch die erforderlichen kostspieligen Einrichtungen, ausserordentlich aufwendig ist. Die Laserstrahlen erzeugenden Vorrichtungen bedürfen zusätzlich einer sorgfältigen Wartung.

Aufgabe der Erfindung ist es, einen Polkörper zur Verfügung zu stellen, welcher in grossen Stückzahlen wirtschaftlich hergestellt werden kann, ohne dass aufwendige Gravuren in einer Metallschicht zur Erzeugung einer Isolierung und Bildung einer Zündbrücke erforderlich sind. Die weitere Aufgabe ist es, einen vollständig verbrennbaren Zünder zur Verfügung zu stellen. Es ist ebenfalls die Aufgabe, ein Verfahren zur Herstellung dieses Polkörpers zu schaffen.

Die vorgenannte Aufgabe wird erfindungsgemäss dadurch gelöst, dass das isolierende Trägerelement partiell in die Metallschicht hineinragt und mit der Oberfläche der Metallschicht eine Ebene bildet.

Der Polkörper besteht in seiner einfachsten Ausführung aus einem Trägerelement und einer Metallschicht. Das Trägerelement isoliert durch die Teile, die in die Metallschicht hineinragen und mit dieser eben abschliessen, die leitende Schicht.

Nähere Ausgestaltungen der Erfindung ergeben sich aus den Kennzeichen der abhängigen Ansprüche.

Gemäss Anspruch 2 ist das Trägerelement beidseitig mit einer geschlossenen ringförmigen Erhebung auf der einen Seite und mit einer anderen offenen Erhebung auf der anderen Seite versehen, die durch wenigstens eine Zündbrücke unterbrochen ist. Diese Erhebungen bilden mit dem Trägerelement eine Einheit und sind im fertigen Polkörper kegelstumpfförmig ausgebildet. Das hat den Vorteil, dass der leitende Teil und der isolierende Teil des Polkörpers unlösbar miteinander verbunden sind und so dem Polkörper eine hohe Stabilität verleihen.

In einer weiteren Ausgestaltung ist, gemäss Anspruch 3, die offene Erhebung spiralförmig ausgebildet und zwischen ihren Enden eine Brücke vorgesehen. Dabei bildet sich eine Zündbrücke etwa parallel zwischen den Enden der Erhebung.

Es ist zweckmässig, gemäss Anspruch 4, dass das Trägerelement randseitig miteinem Absatz versehen ist. Dieser Absatz erleichtert den Einbau des Polkörpers in eine elektrische Zündvorrichtung, beispielsweise durch einfaches Einklemmen in die entsprechende Ausnehmung der Zündvorrichtung.

Gemäss Anspruch 5 ist das Trägerelement mit einer zentralen Bohrung und wenigstens zwei Randbohrungen versehen. In diesen Bohrungen können zweckmässig die elektrischen Anschlüsse befestigt werden.

Es ist von Vorteil, gemäss Anspruch 6, wenn das Trägerelement aus einem homogenen Kunststoffteil gefertigt ist. Dazu dient ein Kunststoff, der leicht durch Spritzguss zu verarbeiten ist, chemische Beständigkeit aufweist und höhere Temperaturen aushält. Als Kunststoffe für das Trägerelement des erfindungsgemässen Polkörpers sind bevorzugt geeignet: Polyamide, Polycarbonate, Polyoximethylene, Polytetrafluorethylene, Polyurethane, Epoxidharze, Harnstoff- Formandehydharze, vernetzte Polyethylene, insbesondere gefüllte Polyamide oder Epoxidharze.

Besonders von Vorteil ist es, gemäss Anspruch 7, wenn der Polkörper vollständig verbrennbar ist. Die vorgenannten Kunststoffe weisen den Vorteil auf, dass sie in praxi in einer Zündkapsel vollständig verbrennen.

Zur Herstellung des Polkörpers empfiehlt es sich, gemäss Anspruch 8, dass das mit einer zentralen Bohrung und wenigstens zwei Randbohrungen versehene Trägerelement aus Kunststoff in einem ersten Verfahrensschritt auf der Seite mit einer geschlossenen ringförmigen Erhebung mit keilförmigem Profil und auf der anderen Seite mit einer offenen Erhebung mit wenigstens einer Metallschicht beschichtet und die Bohrungen durchbeschichtet werden und dass in einem zweiten Verfahrensschritt die Spitzen der Erhebungen bis zur Ebene der Metallschicht entfernt werden. Die Erhebungen können von einer stetigen Bogenform abweichen und zickzackförmig, wellenförmig oder meanderförmig gestaltet sein. Es ist von Vorteil und besonders wirtschaftlich, den Polkörper in nur zwei Hauptverfahrensschritten herzustellen.

Gemäss Anspruch 9 ist es zweckmässig, wenn die Metallschicht mechanisch und/oder chemisch und/ oder durch Bedampfen im Hochvakuum auf das Trägerelement aufgebracht wird. Somit entstehen gut elektrisch leitende und mechanisch feste dünne Schichten. In einer bevorzugten Ausführungsform wird zuerst eine Metallschicht im Hochvakuum aufgedampft, darauf eine Metallschicht chemisch abgeschieden und nochmals eine Metallschicht aufgedampft.

Es ist gemäss Anspruch 10 von Vorteil, wenn die Erhebungen auf beiden Seiten des Trägerelements gleichzeitig bis zur Ebene der Metallschicht entfernt werden. Dadurch wird ein Arbeitsgang eingespart.

Nach Anspruch 11 ist es zweckmässig, wenn die Erhebungen durch Abschmelzen und/oder Abschleifen entfernt werden. Das Abschmelzen und/oder Abschleifen entfernt die Erhebungen bis zur Ebene der Metallschicht. Dabei entstehen saubere Oberflächen, welche die erforderliche Präzision im Mikrometerbereich aufweisen.

Nach Anspruch 12 ist der Polkörper besonders zur Verwendung in elektrischen Zündvorrichtungen zur Initiierung von Munitionskörpern, Projektilen, Raketen, Sprengkörpern und Hohlladungen geeignet.

Der Erfindungsgegenstand wird anhand der Zeichnungen an einigen Beispielen näher erläutert.

Es zeigen:
Fig. 1 einen erfindungsgemässen Polkörper im axialen Schnitt,
Fig. 2 eine Draufsicht auf den Polkörper nach Fig. 1,
Fig. 3 eine Unteransicht des Polkörpers nach Fig. 1,
Fig. 4 eine Variante mit mehreren Zündbrücken in der Unteransicht,
Fig. 5 eine weitere Variante mit einer spiralförmigen Erhebung und
Fig. 6 einen axialen Schnitt durch das unbeschichtete Trägerelement.

Gemäss Fig. 1 ist ein Polkörper mit 1 bezeichnet. Er besteht aus einem Trägerelement 2 aus Kunststoff, welcher auf seiner einen Seite eine kegelstumpfförmige Erhebung 3 aufweist, die im einfachsten Fall einen Kreisring bildet. Diese Erhebung 3 kann aber auch eine andere Geometrie aufweisen, muss jedoch geschlossen sein. Der äussere Umfang des Trägerelements 2 ist mit einem Absatz 4 versehen. Die Gegenseite weist eine in ihrem Durchmesser kleinere Erhebung 5 gleicher Art auf, welche jedoch nicht zu einem Ring geschlossen ist. Im Trägerelement 2 sind eine zentrale Bohrung 6 und eine oder mehrere Bohrungen 7, 7' angebracht. Der Polkörper 1 ist auf seiner ganzen Oberfläche, auch im Innern der Bohrungen 6, 7, 7', mit einer Metallschicht 8 durchplattiert, welche in der Regel aus mehreren Schichten besteht. Die elektrischen Anschlüsse x, y können sowohl in den Bohrungen 6 und 7, bzw. 7', als auch als Alternativanschlüsse v, w an der Metallschicht an den bezeichneten Stellen angebracht werden.

In Fig. 2 ist in einer Draufsicht zwischen der zentralen Bohrung 6 und den Bohrungen 7, 7' die Oberfläche der Erhebung 3 im Trägerelement 2 dargestellt. Der Absatz 4 des Trägerelements 2 bildet einen peripheren Flansch und dient zur Befestigung in einer Zündvorrichtung.

In Fig. 3 ist die Unteransicht des Polkörpers 1 mit einer Zündbrücke 9 dargestellt. Die Zündbrücke 9 ist zwischen den Enden als eine Aussparung in einer im Trägerelement 2 vorhandenen ringförmigen Erhebung 5 ausgebildet.

In Fig. 4 ist die Erhebung 5' durch mehrere Zündbrücken 9' unterbrochen, wobei beispielsweise vier Zündbrücken 9' dargestellt sind.

In Fig. 5 liegt eine Zündbrücke 9" zwischen den Enden einer spiralförmigen Erhebung 5".

In Fig. 6 ist das unbearbeitete Trägerelement 2 mit den kegelförmigen oberen Erhebungen 3, den zündbrückenseitigen Erhebungen 5 und dem Absatz 4 dargestellt, wie er der Spritzgussform als Rohling entnommen wird. Die Erhebungen 3, 5 sind mit Spitzen 30 und 50 versehen.

Zur Herstellung des Polkörpers wird das in Fig. 6 beschriebene Trägerelement 2 beispielsweise durch Bedampfen im Hochvakuum sowohl an seinen Oberflächen als auch innerhalb der Bohrungen 6, 7, 7' mit einer Metallschicht 8 durchbeschichtet. Als Metalle sind einzeln oder als Legierungen geeignet: Ni, Cr, Al, Pd, Ta, Mn, Ba, Ti, Re, Au. Nach dem Auftragen der Metallschicht 8 durch Bedampfen wird eine weitere Metallschicht aus Ag oder Au im Bereich von 1 bis 50 µm auf chemischem Weg aufgebracht. Es kann eine weitere Schicht in bekannter Weise mit den genannten Metallen im Hochvakuum aufgedampft werden.

Nach dem Fertigstellen der Beschichtungen werden vorzugsweise beide Seiten gleichzeitig durch Abschmelzen oder Abschleifen eingeebnet. Dabei werden die Spitzen 30 bzw. 50 der Erhebungen 3 bzw. 5, 5', 5" entfernt. Man erhält eine metallische Oberfläche, die nur durch die isolierende Kunststoff-Oberfläche getrennt ist und die gewünschte Zündbrücke 9 darstellt.

Der erfindungsgemässe Polkörper 1 hat den Vorteil, dass er durch die lückenlose Verbindung zwischen dem isolierenden Trägerelement 2 und dem leitenden Teil der Metallschichten 8 sehr einfach im Aufbau, kompakt, stabil und dennoch praktisch vollständig verbrennbar ist, leicht in eine Zündvorrichtung eingebaut werden kann und in grossen Stückzahlen wirtschaftlich herstellbar ist.

Der Polkörper 1 ist zur Verwendung in elektrischen Zündvorrichtungen aller Art, insbsondere für Munitionskörper, geeignet.

## Patentansprüche

1. Polkörper (1 ) für eine elektrische Zündvorrichtung, bestehend aus einem isolierenden Trägerelement (2), auf welchem eine Metallschicht (8) wenigstens eine Zündbrücke (9, 9', 9") bildet, dadurch gekennzeichnet, dass das isolierende Trägerelement (2) partiell in die Metallschicht (8) hineinragt und mit der Oberfläche der Metallschicht (8) eine Ebene bildet (Fig. 1

2. Polkörper nach Anspruch 1, dadurch gekennzeichnet, dass das Trägerelement (2) mit einer geschlossenen ringförmigen Erhebung (3) auf der einen Seite und mit einer anderen offenen Erhebung (5, 5', 5") auf der anderen Seite versehen ist, die durch wenigstens eine Zündbrücke (9, 9', 9") unterbrochen ist (Fig. 2, 3, 4).

3. Polkörper nach Anspruch 2, dadurch gekennzeichnet, dass die offene Erhebung (5") spiralförmig ausgebildet ist und dass zwischen ihren Enden eine Brücke (9") vorgesehen ist (Fig. 5).

4. Polkörper nach Anspruch 1, dadurch gekennzeichnet, dass das Trägerelement (2) randseitig mit einem Absatz (4) versehen ist (Fig. 1).

5. Polkörper nach Anspruch 1, dadurch gekennzeichnet, dass das Trägerelement (2) mit einer zentralen Bohrung (6) und wenigstens zwei Randbohrungen (7, 7') versehen ist (Fig. 1).

6. Polkörper nach Anspruch 1, dadurch gekennzeichnet, dass das Trägerelement (2) aus einem homogenen Kunststoffteil gefertigt ist (Fig. 6).

7. Polkörper nach Anspruch 1, dadurch gekennzeichnet, dass er vollständig verbrennbar ist.

8. Verfahren zur Herstellung eines Polkörpers (1) nach Anspruch 1, dadurch gekennzeichnet, dass das mit einer zentralen Bohrung (6) und wenigstens zwei Randbohrungen (7, 7') versehene Trägerelement (2) aus Kunststoff in einem ersten Verfahrensschritt auf der Seite mit einer geschlossenen ringförmigen Erhebung (3) mit keilförmigem Profil und auf der anderen Seite mit einer offenen Erhebung (5, 5', 5") mit wenigstens einer Metallschicht (8) beschichtet und die Bohrungen (6, 7, 7') durchbeschichtet werden, und dass in einem zweiten Verfahrensschritt die Spitzen (30, 50) der Erhebungen (3, 5, 5', 5") bis zur Ebene der Metallschicht (8) entfernt werden (Fig. 6; Fig. 1).

9. Verfahren nach Anspruch 8, dadurch gekennzeichnet, dass die Metallschicht (8) mechanisch und/oder chemisch und/oder durch Bedampfen im Hochvakuum auf das Trägerelement (2) aufgebracht wird.

10. Verfahren nach Anspruch 9, dadurch gekennzeichnet, dass die Erhebungen (3, 5, 5',5") auf beiden Seiten des Trägerelements (2) gleichzeitig bis zur Ebene der Metallschicht (8) entfernt werden.

11. Verfahren nach Anspruch 10, dadurch gekennzeichnet, dass die Erhebungen (3, 5, 5', 5") durch Abschmelzen und/oder Abschleifen entfernt werden.

12. Verwendung des Polkörpers (1) nach den Ansprüchen 1 bis 8 in elektrischen Zündvorrichtungen zur Initiierung von Munitionskörpern, Projektilen, Raketen, Sprengkörpern und Hohlladungen.

## Claims

1. A pole body (1) for an electrical ignitor, comprising an insulating carrier element (2), on which a metallic layer (8) forms at least one ignition bridge (9, 9', 9"), characterized in that the insulating carrier element (2) projects partially into the metallic layer (8) and forms one plane with the surface of the metallic layer (8) (Fig. 1).

2. A pole body according to Claim 1, characterized in that the carrier element (2) is provided with a closed annular raised portion (3) on one side and with another open raised portion (5, 5', 5") on the other side, which is interrupted by at least one ignition bridge (9, 9', 9") (Figs. 2, 3, 4).

3. A pole body according to Claim 2, characterized in that the open raised portion (5") is constructed as a spiral, and a bridge (9") is provided between its ends (Fig. 5).

4. A pole body according to Claim 1, characterized in that the carrier element (2) is provided on its edge with an attachment (4) (Fig. 1).

5. A pole body according to Claim 1, characterized in that the carrier element (2) is provided with a central bore (6) and at least two marginal bores (7, 7') (Fig. 1).

6. A pole body according to Claim 1, characterized in that the carrier element (2) is produced from a homogeneous plastics part (Fig. 6).

7. A pole body according to Claim 1, characterized in that it is completely combustible.

8. A method of producing a poly body (1) according to Claim 1, characterized in that the carrier element (2) provided with a central bore (6) and at least two marginal bores (7, 7') and produced from plastics is coated in a first method step with at least one metallic layer (8) on the side with a closed annular raised portion (3) with a wedge-shaped profile and on the other side with an open raised portion (5, 5', 5") and the bores (6, 7, 7') are thoroughly coated, and in a second method step the tips (30, 50) of the raised portions (3, 5, 5', 5") are removed as far as the plane of the metallic layer (8) (Fig. 6; Fig. 1).

9. A method according to Claim 8, characterized in that the metallic layer (8) is applied to the carrier element (2) mechanically and/or chemically and/or by vapour deposition in a high vacuum.

10. A method according to Claim 9, characterized in that the raised portions (3, 5, 5', 5") on both sides of the carrier element (2) are removed simultaneously as far as the plane of the metallic layer (8).

11. A method according to Claim 10, characterized in that the raised portions (3, 5, 5', 5") are removed by melting or grinding away.

12. The use of a pole body (1) according to Claims 1 to 8 in electrical ingitors for the priming of munitions, projectiles, rockets, explosive devices and hollow charges.

## Revendications

1. Corps polaire (1) pour un allumeur électrique, comprenant un élément de support (2) sur lequel une couche métallique (8) forme au moins un pont d'allumage (9, 9', 9"), caractérisé en ce que l'élément de support (2) dépasse partiellement dans la couche métallique (8) et forme un plan avec la surface de ladite couche métallique (8) (fig. 1).

2. Corps polaire selon la revendication 1, caractérisé en ce que l'élément de support (2) est muni d'une éminence annulaire fermée (3) sur une face et d'une éminence ouverte (5, 5', 5") sur l'autre face laquelle est interrompue par au moins un pont d'allumage (9, 9', 9") (fig. 2, 3, 4).

3. Corps polaire selon la revendication 2, caractérisé en ce que l'éminence ouverte (5") est conformée en spirale et qu'un pont d'allumage (9") est prévu entre ses extrémités (fig. 5).

4. Corps polaire selon la revendication 1, caractérisé en ce que l'élément de support (2) est muni d'un épaulement (4) du côté du bord (fig. 1 ).

5. Corps polaire selon la revendication 1, caractérisé en ce que l'élément de support (2) comporte un alésage central (6) et au moins deux alésages marginaux (7, 7") (fig. 1

6. Corps polaire selon la revendication 1, caractérisé en ce que l'élément de support (2) est réalisé à partir d'une pièce homogène en matière plastique (fig. 6).

7. Corps polaire selon la revendication 1, caractérisé en ce qu'il est entièrement combustible.

8. Procédé de fabrication d'un corps polaire (1) selon la revendication 1, caractérisé en ce que, dans une première phase opératoire, au moins une couche métallique (8) est appliquée sur l'élément de support (2) en matière plastique avec un alésage central (6) et au moins deux alésages marginaux (7, 7'), sur la face comportant une éminence annulaire fermée (3) qui présente un profil en coin et sur l'autre face comportant une éminence ouverte (5, 5', 5") ainsi que sur les faces intérieures des alésages; et que, dans une deuxième phase, les pointes (30, 50) des éminences (3, 5, 5', 5") sont éliminées jusqu'au niveau de la couche métallique (8) (fig. 6; fig. 1).

9. Procédé selon la revendication 8, caractérisé en ce que le couche métallique (8) est appliquée de manière mécanique et/ou chimique et/ou par métallisation sous vide poussé sur l'élément de support (2).

10. Procédé selon la revendication 9, caractérisé en ce que les éminences (3, 5, 5', 5") sont supprimées en même temps sur les deux faces de l'élément de support (2) jusqu'au niveau de la couche métallique (8).

11. Procédé selon la revendication 10, caractérisé en ce que les éminences (3, 5, 5', 5") sont éliminées par fusion et/ou meulage.

12. Utilisation du corps polaire (1) selon les revendications 1 à 8 dans des allumeurs électriques pour l'amorçage de munitions, projectiles, fusées, engins explosifs et charges creuses.
